# FASCICULE DE BREVET EUROPEEN

(11) **EP 0 724 793 B1**
(45) Date de publication et mention de la délivrance du brevet: **04.08.1999**
(21) Numéro de dépôt: 94931072.6
(22) Date de dépôt: 17.10.1994
(51) Int. Cl.: H04H 7/00

(54) **SYSTEME PROFESSIONNEL DE COMMUTATION ET TRANSMISSION BIDIRECTIONNELLE A MULTIPLEXAGE TEMPOREL POUR DES SIGNAUX HAUTE-FIDELITE AUDIO-ANALOGIQUES ET AUDIONUMERIQUES ET DES SIGNAUX DE COMMANDE ET DE CONTROLE**
PROFESSIONELLE BIDIREKTIONALE SCHALT- UND ÜBERTRAGUNGSVORRICHTUNG UNTER VERWENDUNG VON ZEITMULTIPLEX VON ANALOGEN BZW. DIGITALEN HIFI AUDIOSIGNALEN UND STEUER- UND KONTROLLSIGNALEN
PROFESSIONAL SYSTEM FOR TIME MULTIPLEXING BIDIRECTIONAL TRANSMISSION AND SWITCHING FOR HIGH-FIDELITY AUDIO-ANALOG AND AUDIO-DIGITAL SIGNALS AND COMMAND AND CONTROL SIGNALS

(30) Priorité: 18.10.1993 FR 9312364
(43) Date de publication de la demande: 07.08.1996
(73) Titulaire: INNOVA SON, S.A.R.L., F-56880 Ploeren (FR)
(72) Inventeur: ROYER, Christian, F-56400 Le Bono (FR); ROYER, Philippe, F-56610 Arrandon (FR)
(74) Mandataire: Dawidowicz, Armand
(86) Numéro de dépôt international: FR9401199
(87) Numéro de publication internationale: WO9511553

(56) Documents cités:
- EP-A- 0 310 456
- DE-A- 3 615 981
- FR-A- 2 552 958
- GB-A- 2 265 288

## Description

La présente invention concerne un système professionnel de commutation et transmission bidirectionnelle à multiplexage temporel pour des signaux haute-fidélité audio-analogiques et audionumériques et des'signaux de commande et de contrôle.

Les dispositifs de transmission de signaux numériques, en particulier de signaux audionumériques tels que ceux produits et traités dans des studios d'enregistrement, des scènes et régies de radio, de télévision ou de salles de concert présentent, dans le cas de certaines applications, encore un certain nombre de problèmes.

Aujourd'hui, deux groupes de dispositifs de transmission sont utilisés, les systèmes de transmission analogiques et les systèmes de transmission numériques. Les systèmes de transmission analogiques reposent essentiellement sur le principe du câblage électrique en fil à fil. Dans ce cas, chacune des sources est connectée individuellement à un boîtier qui rassemble en un seul toron, appelé multipaire, tous les fils de chaque source. Ce multipaire est connecté à un second boîtier qui permet, par un câblage en dérivation, de router et de distribuer les signaux vers les différentes régies de mixage. Enfin, chaque régie possède son propre panneau d'enfichage (dit "patch") qui lui permet d'organiser son routage et l'affectation des signaux. La transmission de retour des signaux mixés ou traités se fait par le même multipaire dont des fils auront été réservés à cet effet. De tels dispositifs présentent des inconvénients en raison d'un poids et d'un volume du câblage très importants. En outre, ils nécessitent une mise en oeuvre difficile et coûteuse en raison du nombre élevé de connecteurs et de connexions et de l'obligation d'intervenir manuellement sur l'ensemble du réseau.

Un deuxième groupe de systèmes de transmission est constitué par les systèmes numériques de transmission. Un tel exemple de système est par exemple décrit dans le brevet US-A-5.060.273. Ce système repose sur le principe du multiplexage de signaux numérisés. Les sources sont généralement connectées individuellement sur un ou plusieurs boîtiers de concentration qui les rassemblent dans un multipaire. Celui-ci est connecté dans un boîtier émetteur qui convertit chaque signal par le biais de circuits de pré-amplification. Ces circuits sont télécommandés depuis un récepteur maître par une liaison spécifique. Des signaux numériques multiplexés en série sont transmis sous forme lumineuse, dans une ou plusieurs fibres optiques, et alimentent ainsi plusieurs régies simultanément. La nature numérique du signal autorise de le router par commande électronique et de mémoriser différentes configurations. La télécommande de l'émetteur et le renvoi de signaux dans l'autre sens se fait par une seconde liaison en fibre optique. Un tel dispositif de transmission, bien que résolvant les problèmes antérieurs des dispositifs analogiques, à savoir un encombrement et un poids moindres, présente cependant d'autres inconvénients tels que, en particulier, le coût, la fragilité du dispositif de transmission lié à la fragilité des fibres optiques et l'impossibilité de reconfigurer à loisir les configurations choisies de manière à pouvoir varier le nombre de sources et le nombre de canaux de diffusion.

Un autre dispositif de transmission de signaux audionumériques est décrit dans le brevet US-A-4.922.536. Dans ce dispositif, un support de transmission bidirectionnelle envoie des trames produites par multiplexage des signaux haute-fidélité entre un premier équipement d'extrémité de commutation temporelle et de transmission de signaux, dit émetteur, et un second équipement d'extrémité de commutation temporelle et de transmission de signaux, dit récepteur. Par contre, il n'est décrit aucun dispositif de traitement des signaux en particulier au moyen de signaux de commande et de contrôle des paramètres des signaux haute-fidélité en vue d'agir en temps réel sur les paramètres desdits signaux.

Le but de la présente invention est donc de proposer un système professionnel de commutation et transmission bidirectionnelle à multiplexage temporel pour des signaux haute-fidélité et des signaux de commande et contrôle entre un émetteur et un récepteur, simple à mettre en oeuvre et peu coûteux indépendamment des configurations de l'émetteur et du récepteur.

Un autre but de l'invention est de proposer un tel dispositif extrêmement modulable, le passage d'une configuration à une autre étant susceptible de s'effectuer en temps réel sans intervention d'une équipe d'ouvriers.

L'invention concerne à cet effet un système professionnel de commutation et transmission bidirectionnelle à multiplexage au moins temporel pour des signaux haute-fidélité audio-analogiques et audionumériques et des signaux de commande et contrôle, tels que ceux produits et traités dans des studios d'enregistrement, des scènes et régies de radio, de télévision ou de sonorisation, ou de salles de concert, comprenant un premier support de transmission bidirectionnelle pour convoyer des premières trames produites par multiplexage desdits signaux haute-fidélité et signaux de commande et contrôle entre un premier équipement d'extrémité de commutation temporelle et transmission de signaux, dit émetteur, et un second équipement d'extrémité de commutation temporelle et transmission de signaux, dit récepteur maître, caractérisé en ce qu'il comprend également des moyens de commande à interface homme-machine recevant les signaux haute-fidélité transmis par des circuits d'entrée inclus dans le premier équipement d'extrémité et lesdits signaux de commande et contrôle pour surveiller en temps réel l'évolution de différents paramètres relatifs auxdits signaux et pour commander en temps réel des modifications et adaptations de configuration dans ledit premier équipement d'extrémité au moyen desdits signaux de commande et contrôle.

Selon une forme de réalisation préférée de l'invention, lesdits moyens de commande à interface homme-machine comprennent des moyens de calcul de paramètre à mémorisation dynamique pour calculer pour chacun des signaux haute-fidélité des premières valeurs absolues respectives, des moyens pour mémoriser lesdites valeurs absolues, des moyens pour comparer respectivement lesdites premières valeurs absolues à des secondes valeurs absolues précédemment mémorisées, et des moyens pour détecter et mémoriser les valeurs absolues de plus grandes magnitudes parmi les valeurs absolues comparées.

En outre, lesdits moyens de commande à interface homme-machine comprennent des moyens de traitement informatique reliés auxdits moyens de calcul de paramètre à mémorisation dynamique et à des moyens de commande d'adressage inclus dans ledit second équipement pour traiter et visualiser en temps réel différents blocs d'information, de commande et routage, correspondant respectivement à des voies de transmission attribuées dans le système respectivement auxdits signaux haute-fidélité et pour commander en temps réel des modifications et adaptations de configuration dans ledit premier équipement d'extrémité au moyen desdits signaux de commande et contrôle et cela en fonction d'ordres donnés par un opérateur notamment au moyen d'un dispositif dé pointage tel que souris.

D'autres caractéristiques et avantages de l'invention apparaîtront encore à la lecture de la description d'un exemple de réalisation et des dessins joints dans lesquels :
la figure 1 représente une vue en perspective de l'émetteur et du récepteur incluant le dispositif de traitement de données;
la figure 2 représente une vue schématique des modules d'entrée et sortie standardisés de l'émetteur et du récepteur;
la figure 3 représente un synoptique des circuits de l'émetteur;
La figure 4 représente un synoptique des circuits du récepteur;
la figure 5 représente une impression de l'écran de l'ordinateur permettant la visualisation de toutes les voies;
les figures 6 et 7 représentent respectivement une vue schématique des circuits de l'émetteur et du récepteur permettant de transmettre, à une vitesse élevée de manière bidirectionnelle, les données numériques;
la figure 8 représente les chronogrammes de l'émetteur et du récepteur dans le cas de circuits conformes aux figures 6 et 7; et
la figure 9 représente un schéma du circuit d'un multi-comparateur de données, à mémorisation dynamique.

Le système de commutation et transmission bi-directionnelle à multiplexage temporel pour des signaux audio et des signaux de commande et de contrôle, objet de l'invention, comporte au moins deux unités, l'une appelée émetteur (E), l'autre appelée récepteur maître (RM), reliées entre elles par un organe de transmission bidirectionnelle tel qu'un câble. L'émetteur (E), qui constitue un premier équipement d'extrémité de transmission temporelle et transmission de signaux se présente généralement, comme le montre le figure 1, sous forme d'un boîtier comprenant un bus électronique pouvant recevoir n modules. Les n modules sont constitués d'un module chargé de l'alimentation électrique du boîtier, d'un module de contrôle de la transmission et n-2 modules qui contrôlent soit en entrée, soit en sortie chacun x signaux analogiques ou numériques. Le récepteur (RM) présente une configuration analogue. Il peut comporter en outre un système informatique autonome constitué, par exemple, par un micro-ordinateur portable, relié au module de contrôle de la transmission par une liaison parallèle 32. Il est possible également de compléter ce dispositif par un écran déporté afin d'augmenter le confort visuel de l'utilisateur. En pratique, l'émetteur (E) et le récepteur (RM) pourront affecter une forme semblable à celle représentée à la figure 1. Les modules d'entrée et de sortie, tels que représentés à la figure 2, sont constitués chacun de huit voies, avec pour chaque voie des témoins lumineux de présence du signal d'écrêtage et de présence d'une alimentation fantôme. Dans l'exemple de tels modules d'entrée et de sortie représentés à la figure 2, le premier module constitue un module d'entrée, les deux autres modules constituent des modules de sortie dont la connectique est adaptée aux besoins de l'utilisateur. Grâce à ce type de module, l'émetteur et le récepteur, ayant une configuration analogue, il est possible de rendre l'ensemble modulaire de manière à faire varier à l'infini les configurations. Ainsi, dans une première configuration, il est possible de choisir huit modules d'entrée pour l'émetteur et huit modules de sortie pour le récepteur. Dans ce cas, la configuration comportera 64 entrées sources et 64 sorties sources.

Dans une autre configuration, il est possible d'avoir, au niveau de l'émetteur, cinq modules d'entrée correspondant à 40 entrées sources et trois modules de sortie correspondant à 24 sorties mix. De même, dans le récepteur, on aura cinq modules de sortie correspondant à 40 sorties mix et trois modules correspondant à 24 entrées mix.

Dans une autre configuration, il sera encore possible d'avoir pour l'émetteur trois modules d'entrée, soit 24 entrées sources, un module de sorties, soit 8 sorties mix et sur le récepteur, trois modules de sortie, soit 24 sorties sources, un module d'entrée, soit 8 entrées mixtes et deux modules d'entrée du type à effet de manière à avoir 16 entrées effet et deux modules de sortie pour avoir 16 sorties effet. Sur le plan physique, la réalisation de l'émetteur et du récepteur se révèle donc parfaitement simple et fiable tout en offrant un grand nombre de possibilités. Bien évidemment, il est à noter qu'il est possible de relier plusieurs récepteurs sur un même émetteur comme le montre la figure 3. Le fonctionnement d'une telle configuration sera décrit ci-après.

Les signaux entrant dans l'émetteur par les circuits d'entrée représentés à la figure 3 suivent un cheminement décrit ci-après. Les signaux audio-analogiques et/ou audionumériques provenant de sources sonores diverses sont amenés au moyen de câbles appropriés sur les modules d'entrée de l'émetteur et sont connectés à ce dernier. La connexion est représentée par le bloc 10 appelé circuit d'entrée. Ensuite, dans le cas de signaux audio-analogiques, ces signaux audio-analogiques sont soit multiplexés puis convertis et de nouveau multiplexés, soit directement convertis au moyen d'un convertisseur analogique digital en soi connu représenté en 11 dans la figure 3 puis multiplexés au moyen de dispositifs de multiplexage numérique 12 également connus. Pour des raisons de simplification, pour huit circuits d'entrée correspondant à un module d'entrée, correspondra un circuit 12 de multiplexage numérique. Ainsi, dans l'exemple représenté à la figure 4, au maximum pourront être envoyés, au contrôleur d'adressage 16, huit signaux audionumériques différents. Suivant le nombre de circuits d'entrée donc de modules d'entrée qui auront été utilisés, on aura un nombre de circuit de sortie correspondant à huit moins le nombre de modules d'entrée. Ces circuits de sortie ont pour vocation d'acheminer des signaux généralement audio-analogiques vers différents éléments tels que des amplificateurs de haut-parleurs, des magnétophones, etc., et plus généralement vers tout dispositif susceptible de traiter lesdits signaux. Les signaux d'entrée audio-analogiques, une fois convertis et multiplexés, sont introduits dans un dispositif 15 appelé dispositif de contrôle de transmission qui comporte deux blocs, à savoir un contrôleur d'adressage 16 et un synchronisateur de transmission 18. Comme le montre la figure 4, le récepteur (R) comporte, de manière analogue à l'émetteur, des circuits d'entrée représentés en 30, des circuits de conversion représentés en 35 et des circuits de multiplexage représentés en 28, un synchronisateur de transmission 24 et un contrôleur d'adressage 25 faisant partie intégrante d'un dispositif de contrôle de transmission 22. Les circuits de sortie correspondant au module de sortie sont quant à eux reliés au contrôleur d'adressage par un système de démultiplexage 19 pour l'émetteur et 27 pour la partie récepteur. Ces parties du circuit sont destinées à recevoir des signaux provenant de l'émetteur respectivement du récepteur de manière à les envoyer vers les circuits de sortie vers des éléments divers, tels que la table de mixage ou des périphériques pour les éléments du récepteur. La transmission des trames de données ainsi produites par multiplexage des signaux haute-fidélité entre l'émetteur (E) et le récepteur maître (RM) s'effectue au moyen d'un support de transmission bidirectionnelle 21 qui peut être constitué par un câble coaxial de type classique du type adapté aux contrôleurs de transmission 15 et 22.

Comme le montre la figure 4, outre les signaux haute-fidélité, des signaux de commande et de contrôle peuvent être transmis entre l'émetteur et le récepteur, ces signaux permettant de commander en temps réel des modifications et adaptations de configuration 17 dans l'émetteur E. Ces signaux de commande et de contrôle proviennent d'un dispositif de commande à interface homme-machine comprenant un multi-comparateur à mémorisation dynamique 26 recevant les signaux haute-fidélité transmis par les circuits d'entrée 10 inclus dans le premier équipement d'extrémité E, des moyens de traitement informatique 32, 33, 34 des valeurs calculées dans le multi-comparateur 26, lesdits moyens de traitement informatique étant également reliés à des moyens de commande d'adressage 31 inclus dans le récepteur. Grâce à un tel dispositif, il devient possible de traiter et visualiser en temps réel différents blocs d'information, de commande et routage, correspondant respectivement à des voies de transmission (voies 1 à 64) attribuées dans le système respectivement auxdits signaux haute-fidélité et pour commander en temps réel des modifications et adaptations de configuration dans ledit premier équipement E d'extrémité au moyen desdits signaux de commande et contrôle et cela en fonction d'ordres donnés par un opérateur notamment au moyen d'un dispositif de pointage tel qu'une souris 34. Pour obtenir un tel cheminement des signaux, il est nécessaire de contrôler de manière synchronisée la transmission bidirectionnelle des signaux entre l'émetteur et le récepteur. Ce sont les contrôleurs d'adressage 16 et 25 et les synchronisateurs de transmission 18 et 24 respectifs de l'émetteur et du récepteur qui contrôlent cette transmission. Ainsi, le contrôleur d'adressage 16 de l'émetteur a pour vocation d'affecter, vers les circuits audio d'entrée 10 et de sortie 14 de l'émetteur, les signaux de commande 17 de leurs paramètres, d'affecter les signaux audionumériques des multiplexeurs 12 d'entrée vers le synchronisateur de transmission 18 et/ou vers les démultiplexeurs 19 du circuit de sortie 14, d'affecter les signaux audionumériques du synchronisateur 18 vers lesdits multiplexeurs 19 de sortie. Quant au synchronisateur de transmission, il concatène le multiplexage des signaux audionumériques selon un procédé tel que le procédé 2B3Q, il émet dans l'organe de transmission tel qu'un câble coaxial la trame 2B3Q, il déconcatène et transmet au contrôleur d'adressage 16 les signaux audionumériques et les signaux de commande provenant du récepteur maître par l'organe de transmission tel que le câble 21. De la même manière, le synchronisateur de transmission 24 du récepteur déconcatène et transmet au contrôleur d'adressage 25 du récepteur les signaux audionumériques provenant de l'émetteur par l'organe de support de transmission 21 ; il transmet au multicomparateur 26 l'ensemble des signaux audionumériques provenant du câble; il concatène le multiplexage des signaux audionumériques et de télécommande provenant du contrôleur d'adressage 25 selon un procédé tel que le procédé 2B3Q ; il émet dans l'organe de support de transmission 21 la trame 2B3Q. Quant au contrôleur d'adressage 25 du récepteur maître, il affecte les signaux audionumériques du synchronisateur 24 vers lesdits multiplexeurs 27 de sortie; il affecte les signaux audionumériques des multiplexeurs 28 d'entrée vers le synchronisateur de transmission 24 et/ou vers lesdits multiplexeurs 27 du circuit de sortie 29; il reçoit de la liaison parallèle 32 les signaux de commande 31 des paramètres des circuits audio d'entrée 10 et de sortie 14 de l'émetteur qu'il transmet au synchronisateur de transmission 24; il reçoit de la liaison parallèle 32 les signaux de commande 31 des paramètres des circuit d'entrée et de sortie 29 et les leur affecte; il transmet au multicomparateur 26 les signaux audionumériques des circuits d'entrée 30 et de sortie 29 qui ne seraient pas transmis au synchronisateur de transmission 24. Ainsi, une telle transmission bidirectionnelle d'une telle quantité de données est possible grâce au fait que lesdits équipements d'extrémité E, RM, RE comprennent des processeurs 3 et extracteurs 13 de type 2B3Q pour réaliser des opérations de concaténation et déconcaténation respectivement après multiplexage et avant démultiplexage des trames multiplexées, et en ce que la valeur zéro est affectée à une valeur initiale à fixer dans lesdits processeurs 3 et extracteurs 13. En effet, les processeurs 2B3Q effectuent la combinaison des différents états des données leur provenant en quartets dont l'un est la valeur zéro volt, valeur à laquelle les circuits d'adressage forcent la sortie des multiplexeurs d'émission mettant ainsi la ligne de transmission en mode de réception. Pour obtenir un tel résultat, il est possible de mettre en oeuvre des circuits conformes aux figures 6 et 7. Dans ces circuits, on note qu'il est préférable de prévoir du côté récepteur des moyens optocoupleurs 23 placés à différents niveaux sur le parcours des signaux et trames pour garantir une isolation galvanique correcte entre lesdits équipements d'extrémité et éviter tous les effets de boucle de masse. On notera également que les horloges et les circuits de synchronisation des récepteurs s'asservissent par des boucles à verrouillage de phase sur une seule référence temporelle. Une fois résolu le problème de la transmission bidirectionnelle en temps réel des données, il convient en outre de régler le problème du traitement en temps réel d'une pluralité de signaux. Ce problème est résolu grâce aux moyens de commande à interface homme-machine. Ces moyens de commande sont notamment constitués par un multi-comparateur à mémorisation dynamique 26 qui comprend des moyens 26a de calcul de paramètre à mémorisation dynamique pour calculer pour chacun des signaux haute-fidélité des premières valeurs absolues respectives, des moyens pour mémoriser 26b lesdites valeurs absolues, des moyens 26c pour comparer respectivement lesdites premières valeurs absolues à des secondes valeurs absolues précédemment mémorisées, et des moyens 26d pour détecter et mémoriser les valeurs absolues de plus grandes magnitudes parmi les valeurs absolues comparées.

Un exemple d'un circuit de ce multi-comparateur est représenté à la figure 9. Dans ce cas, le dispositif est constitué, de préférence, des éléments suivants:
- un bus de données cadencé par un bus d'adresse permettant au dispositif d'accéder aux données à traiter;
- un comparateur logique (ex 74HC681), éventuellement associé à un quelconque calculateur;
- deux registres logiques à trois états (ex 74HC374);
- une mémoire vive (ex RAM 6264);
- un opérateur logique quelconque requérant le résultat de la comparaison (ex IBM PC).

Le fonctionnement d'un tel dispositif représenté à la figure 9 est le suivant.

L'opérateur définit les données initiales de référence R à R', qui sont transmises au registre.

Le comparateur reçoit du bus les données P à P' et de la RAM 3 les données Q à Q' dont les adresses respectives sont définies par le bus d'adresse. Le registre reçoit simultanément du bus les données P à P'.

Le comparateur émet une impulsion de commande qui :
- place le registre en troisième état et, selon le résultat de la comparaison :
- soit autorise le registre à libérer les données P à P' et, simultanément, met la RAM en mode "écriture", ce qui a pour effet de remplacer les données Q à Q', jusqu'ici présente en mémoire, par les données P à P' qui deviennent, de ce fait, les nouvelles données Q à Q' ;
- soit bloque les données P à P' présentes dans le registre, et autorise celui-ci à se mettre à jour. D'autre part, la RAM est placée en mode "lecture" et autorise de ce fait une nouvelle opération de comparaison.

Tant que la condition du comparateur n'est pas trouvée, la RAM, étant en mode lecture, émet vers l'opérateur les données Q à Q'afin qu'il en effectue l'éventuel traitement. On peut aisément définir la périodicité et la longueur des opérations des saisies des données par l'opérateur.

Cependant, afin de rafraîchir les données Q à Q' dans la RAM 3 et d'y retrouver les valeurs de références initiales R à R', l'opérateur, par une impulsion de commande, force le registre sur son troisième état, met la RAM en mode "écriture" et libère les données du registre vers la RAM ; il peut, de ce fait, placer dans la RAM des données R à R' prédéfinies, et ce simultanément pour toutes les adresses.

En d'autres termes, le multicomparateur à mémorisation dynamique 26 reçoit du synchronisateur 24 et du contrôleur 25 les signaux numériques et, pour chaque signal, en calcule la valeur absolue, compare cette valeur avec la valeur précédemment mémorisée et mémorise la valeur de plus grande magnitude. Ces opérations ont lieu pour chaque signal et simultanément pour tous. Par la suite, il fournit à la liaison parallèle 32 et à sa demande les dernières valeurs mémorisées et reçoit périodiquement un ordre de remise à zéro de toutes ces valeurs. La liaison parallèle 32 assure alors l'échange avec l'équipement informatique 33 doté du logiciel idoine de l'ensemble des données issues du multicomparateur 26 et de l'ensemble des données provenant de l'ordinateur 33. L'utilisateur, en regard des données affichées, traduit les données provenant de l'ordinateur 33 en signaux de commande destinés à paramétrer les circuits d'entrée 10 et de sortie 14 de l'émetteur et les circuits de sortie 29 et d'entrée 30 du récepteur maître. Pour ce faire, elle transmet ses signaux de commande au contrôleur 25.

Grâce à ce dispositif de traitement, pour chaque voie, il est possible à partir du clavier de l'ordinateur de modifier, par exemple, le gain, l'alimentation fantôme (48 volts de chaque voie), de modifier des paramètres tels que l'inversion de phase, la coupure de la voie, le gain, le label, le choix de la voie d'entrée, etc. De ce fait, il est possible d'agir sur chaque voie sans aucune intervention physique, la transmission d'information et l'exécution de l'ordre se faisant quasiment en temps réel.

Pour optimiser un tel dispositif de traitement, on pourra, par exemple, choisir de présenter les voies à l'écran sous forme d'un schéma analogue à la figure 5. Dans ce cas, chaque voie est affichée sous forme d'un vumètre, d'un label, de sa voie d'entrée, sa voie de sortie, la présence de l'alimentation fantôme et la coupure de la voie. Pour agir sur l'une des voies, on sélectionne au moyen d'un dispositif de pointage approprié (souris, boule, curseur) la voie devant être modifiée et on modifie le paramètre choisi. Bien évidemment, il est possible au moyen de logiciels appropriés d'intégrer des fonctions en soi connues telles que les fonctions de sauvegarde, de chargement, etc.

Comme il a été dit précédemment, le dispositif est constitué pour chaque site d'un circuit comprenant une partie dédiée à l'émission (figure 6), l'autre à la réception des données (figure 7). Un des deux sites est défini comme maître et, de ce fait, génère la référence temporelle. Ce maître est par convention appelé l'émetteur, l'autre étant le récepteur. Comme il a été dit ci-dessus, l'émetteur est de préférence constitué des éléments suivants : un bus de données parallèle bidirectionnel type micro-processeur cadencé par un bus d'adresse 4 permettant au dispositif d'accéder aux données de chaque voie à transmettre, un circuit d'horloge 1 assurant le cadencement du dispositif, un ou plusieurs circuits de multiplexage logique 6, un circuit de synchronisation 2 définissant la référence temporelle et la fréquence d'échantillonnage, un circuit de concaténation 3 de données de type 2B3Q et d'adaptation d'impédance du câble 9 et un circuit de détection de réception 7, un circuit de déconcaténation 13 de trame 2B3Q, un circuit de démultiplexage 8 des données, un dispositif d'accès au bus de donnée et d'adresse. Le récepteur est constitué des mêmes éléments que ceux de l'émetteur. Cependant, le dispositif d'horloge assurant le cadencement et l'adressage des données est asservi sur la référence temporelle de l'émetteur transmise par le câble.

Ainsi, en phase d'émission, comme le représente la figure 6, les signaux vont cheminer selon le schéma suivant :
- le circuit d'horloge 1 émet dans le circuit de synchronisation 2 la référence temporelle qui définit la période d'échantillonnage. Le circuit de synchronisation 2 crée alors une impulsion qu'il transmet au processeur 3;
- l'horloge 1 cadence, également, le circuit d'adressage 4, qui détermine le cheminement des données à émettre du bus 5 aux multiplexeurs 6;
- les circuits de multiplexage produisent les données à émettre au processeur 3 en les sérialisant, selon les ordres du circuit d'adressage 4; on a représenté les différents états possibles de ces données sérialisées sur la figure 8 (données 1 et 2);
- le processeur 3 combine les données selon un procédé 2B3Q qui puisse produire un diagramme d'état tel que celui de la figure 8. Il émet alors, selon le chronogramme de la figure 8, vers l'adaptateur de ligne 9, la référence temporelle du circuit 2 et les données processées;
- après l'émission de la dernière donnée, le circuit d'adresse force l'état logique des sorties des multiplexeurs sur la valeur du cas 1 de la figure 8, mettant ainsi la ligne de transmission en mode de réception;
- l'adaptateur 9 fournit l'énergie nécessaire à la transmission et garantit l'adaptation d'impédance.

Enfin, en phase de réception, comme le représente la figure 6, les signaux vont cheminer selon le schéma suivant :
- après un délai proportionnel à la longueur du câble, le circuit 7, détectant l'arrivée de signaux de réception, transmet une impulsion au circuit d'horloge 1, qui relance le cadencement du circuit d'adresse 4;
- le processeur 13 réalise l'extraction des données du codage 2B3Q effectué dans le récepteur et les transmet en série vers les démultiplexeurs 8;
- les démultiplexeurs 8 convertissent les données série en données parallèles qu'ils transmettent sur le bus 5;
- le circuit d'adresse 4 détermine le cheminement des données reçues par la transmission dans les démultiplexeurs 8 et le bus 5.

A l'inverse, le récepteur adopte un comportement conforme à la figure 7. Ainsi, au cours de la phase de réception :
- le détecteur 7, recevant les données provenant de l'émetteur, transmet, à travers un circuit de couplage optique 54, la référence temporelle au circuit d'horloge 1;
- l'horloge 1 s'asservit sur la référence temporelle par une boucle à verrouillage de phase et transmet au circuit d'adresse 4 les signaux de synchronisation;
- le circuit 13 extrait les données du codage 2B3Q transmis par l'émetteur et émet les données en série vers les démultiplexeurs 8 à travers le couplage optique 54;
- les démultiplexeurs 8 transmettent les données, dans leur format original, au bus selon les adresses du contrôleur 4.

Enfin, au cours de la phase d'émission :
- le circuit d'adressage 4 ayant adressé les données reçues de la transmission, adresse, de par le bus 5, vers le multiplexeur 6, les données à transmettre vers l'émetteur ;
- les circuits de couplage optique 54 assurent la liaison des données en série entre les multiplexeurs 6 et le processeur 3;
- le processus d'émission des données s'effectue alors de la même façon que dans l'émetteur.

De ce fait, on obtient un contrôleur de transmission bidirectionnel de données numériques sur un câble coaxial d'au moins 300 mètres à vitesse autorisant l'échange d'au moins 80 méga-bits par seconde. De ce fait, les utilisateurs peuvent réagir à la vitesse du réflexe.

Selon un mode de réalisation préféré de l'invention représenté à la figure 5, le système comprend également une pluralité de seconds équipements annexes de commutation temporelle et de transmission de signaux, dits récepteurs esclaves RE, et une pluralité de seconds supports de transmission 20, ladite pluralité de seconds équipements annexes RE étant reliée audit premier équipement E respectivement à travers ladite pluralité de seconds supports de transmission 20, et lesdits supports de transmission 20 convoyant unidirectionnellement des secondes trames multiplexées dans le sens du premier équipement E vers les seconds équipements annexes RE. En outre, lesdits moyens de commande à interface homme-machine 26, 32, 33, 34 sont inclus dans ledit second équipement de commutation temporelle et transmission de signaux RM, et ledit second équipement RM est localisé dans une régie de mixage et lesdits seconds équipements annexes RE sont localisés dans des régies d'enregistrement ou de diffusion. Comme le récepteur maître, les récepteurs esclaves peuvent présenter une architecture modulaire et comprennent différents modules standardisés (entrée, sortie, commande, alim) se logeant dans des baies.

## Revendications

1. Système professionnel de commutation et transmission bidirectionnelle à multiplexage au moins temporel pour des signaux haute-fidélité audio-analogiques et audionumériques et des signaux de commande et contrôle, tels que ceux produits et traités dans des studios d'enregistrement, des scènes et régies de radio, de télévision, ou de salles de concert, comprenant un premier support de transmission bidirectionnelle (21) pour convoyer des premières trames produites par multiplexage desdits signaux haute-fidélité et signaux de commande et contrôle entre un premier équipement d'extrémité de commutation temporelle et transmission de signaux, dit émetteur (E), et un second équipement d'extrémité de commutation temporelle et transmission de signaux, dit récepteur maître (RM),
caractérisé en ce qu'il comprend également des moyens de commande à interface homme-machine (26, 32, 33, 34) recevant les signaux haute-fidélité transmis par des circuits d'entrée (10) inclus dans le premier équipement d'extrémité (E) et lesdits signaux de commande et contrôle pour surveiller en temps réel l'évolution de différents paramètres relatifs auxdits signaux et pour commander en temps réel des modifications et adaptations de configuration (17) dans ledit premier équipement d'extrémité (E) au moyen desdits signaux de commande et contrôle.

2. Système conforme à la revendication 1,
caractérisé en ce que lesdits moyens de commande à interface homme-machine comprennent des moyens (26a) de calcul de paramètre à mémorisation dynamique pour calculer pour chacun des signaux haute-fidélité des premières valeurs absolues respectives, des moyens pour mémoriser (26b) lesdites valeurs absolues, des moyens (26c) pour comparer respectivement lesdites premières valeurs absolues à des secondes valeurs absolues précédemment mémorisées, et des moyens (26d) pour détecter et mémoriser les valeurs absolues de plus grandes magnitudes parmi les valeurs absolues comparées.

3. Système conforme à la revendication 1 ou 2,
caractérisé en ce que lesdits moyens de commande à interface homme-machine comprennent des moyens de traitement informatique (32, 33, 34) reliés auxdits moyens de calcul de paramètre à mémorisation dynamique et à des moyens de commande d'adressage (31) inclus dans ledit second équipement pour traiter et visualiser en temps réel différents blocs d'information, de commande et routage, correspondant respectivement à des voies de transmission attribuées dans le système respectivement auxdits signaux haute-fidélité et pour commander en temps réel des modifications et adaptations de configuration dans au moins ledit premier équipement (E) d'extrémité au moyen desdits signaux de commande et contrôle et cela en fonction d'ordres donnés par un opérateur notamment au moyen d'un dispositif de pointage tel que souris (34).

4. Système conforme à l'une quelconque des revendications 1 à 3,
caractérisé en ce que lesdits équipements d'extrémité (E, RM, RE) comprennent des processeurs (3) et extracteurs (13) de type 2B3Q pour réaliser des opérations de concaténation et déconcaténation respectivement après multiplexage et avant démultiplexage des trames multiplexées, et en ce que la valeur zéro est affectée à une valeur initiale à fixer dans lesdits processeurs (3) et extracteurs (13).

5. Système conforme à l'une quelconque des revendications 1 ou 4,
caractérisé en ce qu'il comprend également une pluralité de seconds équipements annexes de commutation temporelle et de transmission de signaux, dits récepteurs esclaves (RE), et une pluralité de seconds supports de transmission (20), ladite pluralité de seconds équipements annexes (RE) étant reliée audit premier équipement (E) respectivement à travers ladite pluralité de seconds supports de transmission (20), et lesdits supports de transmission (20) convoyant unidirectionnellement des secondes trames multiplexées dans le sens du premier équipement (E) vers les seconds équipements annexes (RE).

6. Système conforme à la revendication 5,
caractérisé en ce que lesdits moyens de commande à interface homme-machine (26, 32, 33, 34) sont inclus dans ledit second équipement de commutation temporelle et transmission de signaux (RM), en ce que ledit second équipement (RM) est localisé dans une régie de mixage et lesdits seconds équipements annexes (RE) sont localisés dans des régies d'enregistrement ou de diffusion.

7. Système conforme à l'une quelconque des revendications 1 à 6,
caractérisé en ce que lesdits premier et second supports de transmission (20, 21) sont constitués par du câblage coaxial de type classique.

8. Système conforme à l'une quelconque des revendications 1 à 7,
caractérisé en ce que lesdits équipements d'extrémités (E, RM, RE) ont une architecture modulaire et comprennent différents modules standardisés (entrée, sortie, commande, alim) se logeant dans des baies.

9. Système selon l'une quelconque des revendications 1 à 8, caractérisé en ce qu'il comprend également des moyens tels qu'optocoupleurs (23, 14) placé à différents niveaux sur le parcours des signaux et trames pour garantir une isolation galvanique correcte entre lesdits équipements d'extrémités.

## Claims

1. Professional system of commutation and bidirectional transmission with at least temporal multiplexing for high-fidelity audio-analog and audio-digital signals and command and control signals, such as those produced and processed in recording studios, on stages and in radio stations, television stations or concert halls, comprising a first bidirectional transmission carrier (21) for conveying 'first threads produced by multiplexing said high-fidelity signals and command and control signals between a first terminal equipment of temporal commutation and transmission of signals, called an emitter (E), and a second terminal equipment of temporal commutation and transmission of signals, called a master receiver (RM), characterised in that it also comprises man-machine interface control means (26, 32, 33, 34) which receive the high-fidelity signals transmitted by input circuits (10) included in the first terminal equipment (E) and receive said command and control signals for monitoring, in real time, the evolution of various parameters relating to said signals and for controlling, in real time, modifications and adaptations of configuration (17) in said first terrninal equipment (E) by means of said command and control signals.

2. System according to claim 1, characterised in that said man-machine interface control means comprise means (26a) for calculating the dynamic memorisation parameter in order to calculate, for each of the high-fidelity signals, first respective absolute values, means for memorising (26b) said absolute values, means (26c) for respectively comparing said first absolute values with second absolute values previously memorised, and means (26d) for detecting and memorising the absolute values of greater magnitudes among the absolute values compared.

3. System according to claim 1 or 2, characterised in that said man-machine interface control means comprise data processing means (32, 33, 34) connected to said means for calculating the dynamic memorisation parameter and to addressing control means (31) included in said second equipment for processing and visualising, in real time, various blocks of data, control and routing, respectively corresponding to transmission paths attributed respectively in the system to said high-fidelity signals, and for controlling, in real time, modifications and adaptations of configuration in at least the first terminal equipment (E) by means of said command and control signals, and such depends on orders given by an operator, more especially by means of a pointer device such as a mouse (34).

4. System according to any one of claims 1 to 3, characterised in that said terminal equipments (E, RM, RE) comprise processors (3) and extractors (13) of the 2B3Q type, in order to achieve concatenation and deconcatenation operations respectively after multiplexing and before demultiplexing the multiplexed threads, and in that the value zero is ascribed to an initial value to be set in said processors (3) and extractors (13).

5. System according to any one of claims 1 or 4, characterised in that it also comprises a plurality of second accompanying equipments of temporal commutation and transmission of signals, called slave receivers (RE), and a plurality of second transmission carriers (20), said plurality of second accompanying equipments (RE) being connected to said first equipment (E) respectively through said plurality of second transmission carriers (20), and said transmission carriers (20) conveying unidirectionally second multiplexed threads in the direction of the first equipment (E) towards the second accompanying equipments (RE).

6. System according to claim 5, characterised in that said man-machine interface control means (26, 32, 33, 34) are included in said second equipment of temporal commutation and transmission of signals (RM), and in that said second equipment (RM) is located in a mixing station and said second accompanying equipments (RE) are located in recording or broadcasting stations.

7. System according to any one of claims 1 to 6, characterised in that said first and second transmission carriers (20, 21) are formed by coaxial cabling of conventional type.

8. System according to any one of claims 1 to 7, characterised in that said terminal equipments (E, RM, RE) have a modular structure and comprise various standardised modules (input, output, control, power supply) housed in openings.

9. System according to any one of claims 1 to 8, characterised in that it also comprises means such as optocouplers (23, 14) placed at various levels along the path of the signals and threads in order to ensure correct galvanic insulation between said terminal equipments.

## Patentansprüche

1. Professionelles System zur Durchschaltung und bidirektionalen Übertragung zumindest mit Zeitmultiplex für audioanaloge und audiodigitale High-Fidelity-Signale und Steuer- und Kontrollsignale, wie sie in Aufnahmestudios, auf Bühnen sowie in Rundfunk- und Fernsehregieräumen oder in Konzertsälen erzeugt und verarbeitet werden, umfassend ein erstes bidirektionales Übertragungsmedium (21), um durch Multiplexen der besagten High-Fidelity-Signale und Steuer- und Kontrollsignale erzeugte erste Raster zwischen einer als Sender (E) bezeichneten ersten Endeinrichtung zur Zeitdurchschaltung und Signalübertragung und einer als Master-Empfänger (RM) bezeichneten zweiten Endeinrichtung zur Zeitdurchschaltung und Signalübertragung zu befördern,
**dadurch gekennzeichnet**, daß sie außerdem Steuermittel mit Mensch-Maschine-Schnittstelle (26, 32, 33, 34) umfaßt, die die High-Fidelity-Signale, die durch in der ersten Endeinrichtung (E) enthaltene Eingangsschaltungen (10) übertragen werden, und die besagten Steuer- und Kontrollsignale empfangen, um in Echtzeit die Entwicklung der verschiedenen Parameter bezüglich der besagten Signale zu überwachen und um in Echtzeit Änderungen und Anpassungen der Konfiguration in der besagten ersten Endeinrichtung (E) anhand der besagten Steuer- und Kontrollsignale zu steuern.

2. System nach Anspruch 1,
**dadurch gekennzeichnet**, daß die besagten Steuermittel mit Mensch-Maschine-Schnittstelle Parameterberechnungsmittel (26a) mit dynamischer Speicherung, um für jedes der High-Fidelity-Signale zugehörige erste Absolutwerte zu berechnen, Mittel zur Speicherung (26b) der besagten Absolutwerte, Mittel (26c) zum Vergleichen der besagten ersten Absolutwerte mit zuvor gespeicherten zweiten Absolutwerten und Mittel (26d) zur Erfassung und Speicherung der Absolutwerte mit größeren Größen unter den verglichenen Absolutwerten umfassen.

3. System nach Anspruch 1 oder 2,
**dadurch gekennzeichnet**, daß die Steuermittel mit Mensch-Maschine-Schnittstelle datentechnische Verarbeitungsmittel (32, 33, 34) umfassen, die mit den besagten Parameterberechnungsmittlen mit dynamischer Speicherung und mit in der besagten zweiten Einrichtung enthaltenen Adressierungsteuermitteln (31) verbunden sind, um in Echtzeit verschiedene Informations-, Steuer- und Leitwegblöcke zu verarbeiten und anzuzeigen, die jeweils Übertragungskanälen entsprechen, die im System den besagten High-Fidelity-Signalen zugeordnet sind, und um in Echtzeit Veränderungen und Anpassungen der Konfiguration wenigstens in der besagten ersten Endeinrichtung (E) anhand der besagten Steuer- und Kontrollsignale zu steuern, und zwar in Abhängigkeit von Befehlen, die durch einen Bediener insbesondere anhand einer Lokalisierungsvorrichtung, etwa einer Maus, erteilt werden.

4. System nach einem der Ansprüche 1 bis 3,
**dadurch gekennzeichnet**, daß die besagten Endeinrichtungen (E, RM, RE) Prozessoren (3) und Ausleser (13) des Typs 2B3Q umfassen, um Verknüpfungs- und Entknüpfungsoperationen nach dem Multiplexen bzw. vor dem Demultiplexen der gemultiplexten Raster auszuführen, und daß der Nullwert einem Anfangswert zugeordnet wird, der in den besagten Prozessoren (3) und Auslesern (13) festzulegen ist.

5. System nach einem der Ansprüche 1 oder 4,
**dadurch gekennzeichnet**, daß es außerdem eine Mehrzahl von als Slave-Empfänger (RE) bezeichneten zweiten Zusatzeinrichtungen zur Zeitdurchschaltung und Signalübertragung sowie eine Mehrzahl von zweiten Übertragungsmedien (20) umfaßt, wobei die besagte Mehrzahl von zweiten Zusatzeinrichtungen (RE) mit der besagten ersten Einrichtung (E) über die besagte Mehrzahl von zweiten Übertragungsmedien (20) verbunden ist und wobei die besagten Übertragungsmedien (20) zweite gemultiplexte Raster unidirektional in Richtung der ersten Einrichtung (E) zu den zweiten Zusatzeinrichtungen (RE) übertragen.

6. System nach Anspruch 5,
**dadurch gekennzeichnet**, daß die besagten Steuermittel mit Mensch-Maschine-Schnittstelle (26, 32, 33, 34) in der besagten zweiten Einrichtung zur Zeitdurchschaltung und Signalübertragung (RM) enthalten sind und daß die besagte zweite Einrichtung (RM) in einem Mischraum angeordnet ist, während die besagten zweiten Zusatzeinrichtungen (RE) in Aufnahme- oder Senderäumen angeordnet sind.

7. System nach einem der Ansprüche 1 bis 6,
**dadurch gekennzeichnet**, daß die besagten ersten und zweiten Übertragungsmedien (20, 21) aus einer Koaxialverkabelung herkömmlicher Art bestehen.

8. System nach einem der Ansprüche 1 bis 7,
**dadurch gekennzeichnet**, daß die besagten Endeinrichtungen (E, RM, RE) eine modulare Architektur aufweisen und verschiedene Standardmodule (Eingang, Ausgang, Steuerung, Stromversorgung) umfassen, die in Gestellrahmen angeordnet sind.

9. System nach einem der Ansprüche 1 bis 8,
**dadurch gekennzeichnet**, daß es außerdem Mittel wie Optokoppler (23, 14) umfaßt, die an verschiedenen Stellen im Verlauf der Signale und Raster angeordnet sind, um eine korrekte galvanische Isolation zwischen den besagten Endeinrichtungen zu gewährleisten.
